# EUROPÄISCHE PATENTSCHRIFT

(11) **EP 0 275 560 B1**
(45) Veröffentlichungstag und Bekanntmachung des Hinweises auf die Patenterteilung: **12.06.1991**
(21) Anmeldenummer: 87119343.9
(22) Anmeldetag: 30.12.1987
(51) Int. Cl.: E01B 25/15

(54) **Weiche für das Stationsgleissystem einer Seilförderanlage**
Switch for the station track system of a cable transport installation
Aiguillage pour système de voie en station d'une installation de transport par câble

(30) Priorität: 20.01.1987 CH 196/87
(43) Veröffentlichungstag der Anmeldung: 27.07.1988
(73) Patentinhaber: Von Roll Transportsysteme AG, 3601 Thun (CH)
(72) Erfinder: Hora, Ferdinand, CH-3400 Burgdorf (CH)
(74) Vertreter: Patentanwälte Schaad, Balass, Menzl & Partner AG

(56) Entgegenhaltungen:
- CH-A- 371 143
- DE-B- 1 146 516
- DE-C- 163 642
- FR-A- 1 575 761
- GB-A- 2 133 755
- US-A- 2 222 356
- US-A- 4 016 818

## Beschreibung

Die Erfindung betrifft eine Weiche für das Stationsgleissystem einer Seilförderanlage nach dem Oberbegriff von Anspruch 1.

Eine Weiche dieser Art für Hängebahnen ist sowohl aus der US-A-4 016 818 wie auch aus der DE-A-l 146 516 bekannt. Bei beiden dieser Weichen trägt jede der beiden Zungen mehrere parallele, gemeinsam je eines der Gleise bildenden Schienen. Um dabei die Bildung von Stosslücken an den Schienen in den beiden Fahrstellungen beider Zungen zu vermeiden, umfassen beide Gleise zumindest in der jeweiligen Fahrstellung zwei Abschnitte. Der zweite Abschnitt ist im ersten Fall als quer verschiebbares Gleisstück ausgebildet, während im zweiten Fall jede der Zungen aus zwei gelenkig miteinander verbundenen Zungenabschnitten besteht.

Diese Ausgestaltung bringt es mit sich, dass die Umstellung der Weiche in zwei zeitlich nacheinander ablaufenden Schwenkbewegungen erfolgen muss, von denen jede jeweils einem der Abschnitte eines Gleises zugeordnet ist. Ebenfalls ist zu beachten, dass der Schienenabstand der Gleise die Abmessungen und damit auch die bei der Umstellung der Weiche zu bewegende Masse mitbestimmt.

Aufgabe der Erfindung ist die Schaffung einer für das Stationsgleissystem einer Seilförderanlage geeigneten Weiche, die das sichere Ein- und Ausschleusen und einen ruhigen Lauf der Fahrzeuge in den bzw. aus dem Umlauf der Anlage gestattet.

Die Lösung dieser Aufgabe gelingt mit den Merkmalen des Kennzeichens von Anspruch 1.

Da jeder bewegliche Abschnitt nur aus einem einzigen, beim Umstellen als Ganzes bewegten Teil besteht und da alle Abschnitte mit dem gleichen Betätigungsmittel verbunden sind, ergibt sich zwangsweise eine gleichzeitige Bewegung aller Abschnitte in bzw. aus deren Fahrstellungen. Mithin gelingt es, die zweimalige Umstellung der Weiche, die für das Ein- oder Ausschleusen von Fahrzeugen in den bzw. aus dem Umlauf notwendig ist, gegebenenfalls auch von Hand in der verfügbaren Zeit durchzuführen. Mit der Beschränkung auf eine einzige Schiene pro Abschnitt lassen sich die Schwenkachsen so anordnen, dass trotz Einteiligkeit der Abschnitte minimale Stosslücken entstehen.

Anderseits ergibt sich aus der Beschränkung auf eine einzige Schiene pro Abschnitt die Möglichkeit, dem zwischen die Schienen der einzelnen Gleise ragenden Profil der Fahrzeuge unter freier Wahl der Grösse jedes Abschnittes Rechnung zu tragen.

Bei der erfindungsgemässen Weiche kommen demnach die beweglichen Abschnitte der Fahrschienen in Aussparungen zu liegen, die zwischen den voneinander distanziert endenden stationären Abschnitten der Fahrschienen gebildet sind. Mithin können die beweglichen Abschnitte zumindest in ihren Fahrstellungen in jener Ebene liegen, die durch die stationären Abschnitte definiert ist, wodurch ein ruhiger Lauf der Fahrzeuge ermöglicht ist. Durch die Verwendung von Verbindungsmitteln ist dabei auch gewährleistet, dass wenn einer der beweglichen Abschnitte die einer ersten Weichenstellung entsprechende Fahrstellung verlässt, der andere bewegliche Abschnitt zwangsweise in die der anderen Weichenstellung Fahrstellung bewegt wird.

Gemäss einer bevorzugten Ausführungsform der erfindungsgemässen Weiche erfolgt die Bewegung der beweglichen Abschnitte in der durch die stationären Abschnitte definierten Ebene, wobei es zur Vereinfachung der Führung der beweglichen Abschnitte zweckmässig ist, diese schwenkbar zu lagern.

Um die Fahrzeuge beim Befahren der beweglichen Abschnitte ebenfalls zu stabilisieren und damit auch die Entgleisungsgefahr weiter zu vermindern, besitzt jedes Gleis gemäss einer bevorzugten Ausgestaltung der erfindungsgemässen Weiche eine Führungsschiene, welche Führungsschienen bezüglich der Fahrschienen in einer nach oben versetzten Ebene verlaufen, wobei die sich mit einer Fahrschiene überkreuzende Führungsschiene einen in deren Ebene zwischen zwei Stellungen beweglichen Abschnitt, vorzugsweise eine Zunge, besitzt, während die andere Führungsschiene durchgehend ist.

Zweckmässigerweise sind weitere Verbindungsmittel vorgesehen, um den beweglichen Abschnitt der überkreuzenden Führungsschiene gemeinsam mit den beweglichen Abschnitten der Fahrschienen zu bewegen.

In einer besonders vorteilhaften Ausgestaltung der erfindungsgemässen Weiche sind Mittel vorgesehen, um mindestens den beweglichen Fahrschienenabschnitt des eine Krümmung aufweisenden Zweiggleises in der Fahrstellung zu verriegeln, um die aus der Auslenkung der Fahrzeuge resultierenden Kräfte möglichst unmittelbar abzufangen, so dass die Betätigungsmittel entlastet sind, bzw. keine Rückhaltekräfte aufbringen müssen.

Eine sehr kostengünstige Ausgestaltung der Verriegelungsmittel ergibt sich dann, wenn wie erfindungsgemäss vorgesehen, diese selbstwirkend sind, und zwar so, dass sie nicht nur selbsttätig die Verriegelungsposition einnehmen, sondern unter dem Einfluss einer von der Betätigungsseite her wirkenden Umschaltkraft die Verriegelungsposition auch selbsttätig verlassen.

Nachfolgend ist die erfindungsgemässe Weiche anhand einer beispielsweisen Ausführungsform und unter Bezugnahme auf die Zeichnung näher erläutert, wobei sich aus der Erläuterung weiter vorteilhafte Ausgestaltungsmerkmale ergeben. Es zeigen:
- Fig 1: die Weiche schematisch im Grundriss, in der dem normalen Fahrbetrieb entsprechenden Ablenkstellung;
- Fig. 2: ein Grundriss entsprechend Fig. 1 in der Geradfahrstellung der Weiche;
- Fig. 3: ein Vertikalschnitt entlang Linie III-III in Fig. 1;
- Fig. 4: ein Vertikalschnitt entlang Linie IV-IV in Fig. 2; und
- Fig. 5a und 5b: ein Detail der Fahrschiene im Querschnitt und im Aufriss.

Die in den Figuren 1 und 2 dargestellte Weiche des Stationsgleissystemes einer Seilförderanlage weist ein gerades Stammgleis 1 und ein gekrümmtes Zweiggleis 2 auf. Im Fall des dargestellten Ausführungsbeispieles ist angenommen, dass das gekrümmte Zweiggleis dem normalen Umlauf der Fahrzeuge auf der Seilförderstrecke dient, während das Stammgleis eine Parkierstrecke bedient.

Jedes der Gleise 1 und 2 umfasst eine Fahrschiene 3 bzw. 4, sowie eine Führungsschiene 5 bzw. 6, wobei die Fahrschienen und die Führungsschienen zueinander parallele Ebenen definieren, von denen die Führungsschienenebene oberhalb der Fahrschienenebene verläuft. Die Fahrschienen 3 und 4 umfassen drei stationäre Abschnitte 7, 8 und 9, deren Enden 7a, 8a und 9a voneinander distanziert liegen. Daneben gehören den Fahrschienen 3 und 4 bewegliche Abschnitte 10 und 11 an, die um rechtwinklig zur Weichenebene verlaufende Achsen 12 bzw. 13 je zwischen einer Fahrstellung und einer Ruhestellung verschwenkbar sind. In der in Fig. 1 gezeigten Fahrstellung des gekrümmten beweglichen Abschnittes 11 verbindet dieser die Enden 8a und 9a der stationären Abschnitte 8 und 9 miteinander, währenddem in der in Fig. 2 dargestellten Fahrstellung des geraden beweglichen Abschnittes 10 dieser die Enden 8a und 7a der stationären Abschnitte 8 und 7 miteinander verbindet. Andererseits ist aus Fig. 1 die Ruhestellung des geraden beweglichen Abschnittes 10 und aus Fig. 2 die Ruhestellung des gekrümmten beweglichen Abschnittes 11 ersichtlich. Jedenfalls sind die beweglichen Abschnitte 10 und 11 in der von den stationären Abschnitten 7, 8 und 9 definierten Ebene beweglich.

Während die Führungsschiene 5 durchgehend stationär ausgebildet ist, weist die die Fahrschiene 3 überkreuzende Führungsschiene 6 einen als Zunge ausgebildeten, um eine senkrecht zur Ebene der Führungsschienen verlaufende Achse 14 verschwenkbaren Abschnitt 15 auf. Der Abschnitt 15 ist aus einer in Fig. 1 dargestellten Fahrstellung, in welcher sein freies Ende 15a an der Führungsschiene 5 anliegt, in eine in Fig. 2 dargestellte Ruhestellung verschwenkbar, in welcher diese das Stammgleis freigibt.

Die beweglichen Abschnitte 10, 11 und 15 sind gemeinsam vermittels einer Betätigungsstange 16 zwischen den beiden Stellungen bewegbar und für die gemeinsame Bewegung wie folgt miteinander verbunden:

Die von Hand oder motorisch angetrieben bewegbare Betätigungsstange 16 greift an einem Arm 19 eines allgemein mit 17 bezeichneten dreiarmigen Hebels an, der bei 18 schwenkbar gelagert ist, und der die weiteren Arme 20 und 21 aufweist. Der Arm 20 ist über einen Lenker 22 bei 23 mit dem beweglichen Fahrschienen-Abschnitt 11 verbunden und bildet mit diesem Lenker zusammen ein Kniegelenk. Der Arm 21 ist über eine Lenkerstange 24 mit dem Arm 25 eines zweiarmigen Hebels 26 verbunden, der über einen Arm 27 sowie einen Lenker 28 bei 29 am beweglichen Fahrschienen-Abschnitt 10 angreift, wobei Arm 27 und Lenker 28 zusammen wiederum ein Kniegelenk bilden. Der Hebel 26, der ebenfalls um die Schwenkachse 14 des Führungsschienen-Abschnittes 15 schwenkbar ist, steht mit diesem letzteren über weitere bei 27b angedeutete Verbindungsmittel in drehstarrer Verbindung.

Die Verbindung der beweglichen Abschnitte 10, 11 und 15 ist sinngemäss so gewählt, dass sich die beweglichen Abschnitte 11 und 15 gemeinsam in die Fahrstellung bewegen, wenn der bewegliche Abschnitt 10 aus der Fahrstellung in die Ruhestellung bewegt wird.

Wie aus den Figuren 1 und 2 weiter ersichtlich ist, sind die Fahrstellungen der Abschnitte 10 und 11 durch Anschläge 30a definiert, die von Brückenteilen 30 gebildet sind, welche an den Enden der beweglichen Fahrschienen-Abschnitte 10 und 11 starr befestigt sind. Während auf die Wirkung der Brückenteile 30 weiter unten eingegangen wird, wirken die seitlich über diese Abschnitte vorstehenden Anschläge 30a mit den jeweils zu verbindenden stationären Abschnitten 7, 8 bzw. 9, 8 zusammen. Zweckmässigerweise ist auch die Fahrstellung des Abschnittes 15 definiert, und zwar dadurch, dass diese gegen die Führungsschiene 5 verspannt wird. Dies kann ohne Hilfsmittel dadurch erreicht werden, dass der Abschnitt 15 Anlage an der Führungsschiene 5 findet, sobald das Kniegelenk 20, 22 die gestreckte Lage erreicht hat.

Um die Fahrschienen-Abschnitte 10 und 11 in deren Fahrstellungen zu verriegeln, sind den Stellungen der Arme 20 und 27, die den Fahrstellungen der Abschnitte 10 und 11 entsprechen, Anschläge 20a bzw. 27a zugeordnet. Da diese Anschläge 20a und 27a bezogen auf die Ruhestellungen der beteiligten Kniegelenke 20, 22 bzw. 27, 28 jenseits der gestreckten Stellungen liegen, verhindern dieselben Schwenkbewegungen der beweglichen Abschnitte 10 und 11 in Richtung der Ruhestellung unter dem Einfluss von an diesen Abschnitten wirkenden seitlichen Kräften. Konkret verhindert der Anschlag 20a eine Verschwenkung des Abschnittes 11 im Gegenuhrzeigersinn unter dem Einfluss der Zentrifugalkraft, die ein die Strecke zwischen der Schwenkachse 13 und dem Ende 9a befahrendes Fahrzeug auf diesen Abschnitt ausübt. Selbstverständlich verhindern die Anschläge 30a eine Verschwenkung des Abschnittes 11 beim Befahren der Strecke zwischen dem Ende 8a und der Schwenkachse 13 im Uhrzeigersinn. Die Kniegelenke zusammen mit den Anschlägen bilden jedenfalls selbstwirkende Verriegelungsmittel, die lediglich durch Bewegen der Betätigungsstände 16 gelöst werden können.

In den Figuren 3 und 4 ist mit 40 das Gehänge eines Fahrzeuges bezeichnet, das sich über ein durch ein Laufrad 41 repräsentiertes Fahrwerk auf der Fahrschiene 4, bzw. der Fahrschiene 3, abstützt. Das Gehänge 40 besitzt einen Ausleger 42 , an dessen freiem Ende ein Führungsrad 43 um eine zur Laufradachse parallele Achse drehbar gelagert ist, die in die zweckmässig als U-Profil ausgebildete Führungsschiene 6 eingreift. Von der Führungsschiene werden demzufolge Pendelbewegungen des Gehänges um seine Längsachse nach beiden Seiten verhindert.

Mit 44 ist eine am Gehänge 40 befestigte Seilklemme bezeichnet, die eine Rolle 45 trägt, welche ihrerseits mit einer stationären, im Weichenbereich durchgehenden Niederhalteschiene 46 zusammenwirkt. Die gekrümmte Niederhalteschiene 46, welche der Uebersichtlichkeit halber in Fig. 2 weggelassen ist, ist in Fig. 1 strichpunktiert dargestellt und bildet wie ersichtlich eine weitere Schiene des Zweiggleises 2. Im Zusammenwirken mit der Rolle 45 gewährleistet die Niederhalteschiene, dass das Laufrad 41 mit seiner von beidseitigen Flanken 41a (Fig. 5a) begrenzten, vertieft liegenden Lauffläche 41b auf der Fahrschiene 4 verbleibt. Die Niederhalteschiene könnte anstelle eines kleineren einen annähernd gleichen Krümmungsradius wie die Fahrschiene 4 aufweisen.

In Fig. 4 ist mit 47 eine weitere Niederhalteschiene bezeichnet, die mit einem Reibschuh 48, der am Fahrwerk befestigt ist, zusammenwirkt. Die weitere Niederhalteschiene 47 ist gerade und verläuft wie aus Fig. 2 ersichtlich (in Fig. 1 der Uebersichtlichkeit halber weggelassen) als Teil des zum Parkiergleis führenden Stammgleises 1 und ersetzt auf diesem die Niederhalteschiene 46 mit sinngemässer Wirkung.

Aus den Figuren 5a und 5b ergibt sich die Wirkung der Brückenteile 30. Jeder Brückenteil 30 weist eine Lauffläche 30b auf, die bezüglich dem höchsten Punkt des Fahrschienenprofiles um ein Mass nach abwärts versetzt ist, das der Radiusdifferenz zwischen dem tiefsten Punkt des Profiles der Lauffläche 41b und dem Kranz 30b des Laufrades entspricht. Ueberfährt ein Laufrad 41 den Stoss zwischen zwei Fahrschienen-Abschnitten, die in Fig. 5b durch die Fahrschienen-Abschnitte 9 und 11 repräsentiert sind, so übernimmt die Lauffläche 30b die Abstützung des Laufrades über dessen Flanke 41a. Selbstverständlich können für beide Flanken des Laufrades Brückenteile 30 mit Laufflächen 30b vorgesehen sein, wie dies aus den Figuren 1 und 2 ersichtlich ist.

Da die Fahrschienen-Abschnitte 9 und 11 in deren Fahrstellungen in der von den Fahrschienen 3 und 4 definierten Ebenen liegen, muss für das Ueberfahren dieser Abschnitte weder ein Höhenunterschied überwunden werden noch ergeben sich dank der Brückenteile Schläge beim Ueberfahren von Schienenstössen. Demnach vermeidet die erfindungsgemässe Weiche nicht nur jede Entgleisungsgefahr, sondern sie gewährleistet auch einen ruhigen Lauf der Fahrzeuge.

Die erfindungsgemässe Weiche lässt sich auch so ausgestalten, dass die Führungsschiene auf der Ablenkseite der Fahrschiene liegt, bzw. im Vergleich zu dieser einen kleineren Krümmungsradius im gebogenen Zweiggleis aufweist. Dies ist dann notwendig, wenn die Fahrzeuge das Stationsgleissystem mit nach einwärts gekehrtem Gehänge durchfahren. Jedoch ist die erfindungsgemässe Weiche unabhängig von der Lage der Führungsschiene in beiden Richtungen befahrbar.

## Patentansprüche

1. Weiche für das Stationsgleissystem einer Seilförderanlage, mit einem ersten, einem Stammgleis (1) und einer zweiten, einem Zweiggleis (2) angehörenden beweglichen Abschnitt (10 bzw.11), die um voneinander distanzierte Schwenkachsen (12, 13) in der gleichen Ebene zwischen je einer Fahr- und je einer Ruhestellung verschwenkbar und über Verbindungsmittel (17, 24, 26) an ein gemeinsames Betätigungsmittel (16) angeschlossen sind, wobei jedes Gleis mindestens zwei Schienen (11, 15 bzw. 5, 10) umfasst,
dadurch gekennzeichnet,
dass je eine der beiden Schienen (5, bzw. 15) der beiden Gleise (1, 2) in einer höhenversetzten Ebene angeordnet ist,
einem dieser Gleise (2) ein dritter, schwenkbar beweglicher Abschnitt (15) angehört, dessen Schwenkachse (14) von jenen des ersten und zweiten beweglichen Abschnittes (10, 11) distanziert ist
der dritte schwenkbar bewegliche Abschnitt mit dem gemeinsamen Betätigungsmittel (16) ebenfalls verbunden ist und
dass alle schwenkbar beweglichen Abschnitte je eine einzige Schiene bilden, von denen zwei Fahrschienen (10, 11) je eines der Gleise sind, und in den Fahrstellungen unmittelbar an je zwei stationäre Schienen anschliessen.

2. Weiche nach Anspruch 1, dadurch gekennzeichnet, dass eine der sich in der höhenversetzten Ebene erstreckenden Schienen (5) unbeweglich ist und der dritte schwenkbar bewegliche Abschnitt (15) in der Fahrstellung an dieser Schiene anliegt.

3. Weiche nach Anspruch 2, dadurch gekennzeichnet, dass die in der höhenversetzten Ebene liegenden Schienen (5, 15) durch der Innenseite der Gleise (1, 2) zugekehrte U-Profile gebildet sind.

4. Weiche nach einem der vorangehenden Ansprüche, dadurch gekennzeichnet, dass Mittel (20, 20a, 22, 30a) vorgesehen sind, um mindestens den beweglichen Fahrschienen-Abschnitt (11) des eine Krümmung aufweisenden Zweiggleises (2) in der Fahrstellung zu verriegeln.

5. Weiche nach Anspruch 4, dadurch gekennzeichnet, dass die Verriegelungsmittel (20, 20a, 22, 30a) selbstwirkend sind.

6. Weiche nach Anspruch 5, dadurch gekennzeichnet, dass die Betätigungsmittel (16) über ein Kniegelenk (20, 22) mit dem beweglichen Abschnitt (11) verbunden sind, wobei die gestreckte Stellung des Kniegelenks zwischen Endstellungen liegt, die der Fahrstellung und der Ruhestellung des Abschnittes entsprechen und dass die Fahrstellung des Abschnittes durch mindestens zwei Anschläge (20a, 30a) definiert ist, von denen der eine am Kniegelenk und der andere zwischen diesem Abschnitt (11) und einem der verbundenen stationären Abschnitte (8, 9) wirksam ist.

7. Weiche nach Anspruch 6, dadurch gekennzeichnet, dass jedem Stoss zwischen einem beweglichen und einem stationären Abschnitt der Fahrschienen mindestens ein eine Lauffläche (30b) aufweisender Brückenteil (30) zugeordnet ist, welcher unterhalb der Lauffläche der Fahrschienen verläuft.

8. Weiche nach Anspruch 7, dadurch gekennzeichnet, dass Brückenteile (30) Anschläge (30a) bilden, um die Fahrstellungen beider beweglichen Abschnitte (10, 11) zu definieren.

9. Weiche nach Anspruch 3, mit einem eine Krümmung aufweisenden Zweiggleis und einer bezüglich der Fahrschiene der Aussenseite entlang verlaufenden Führungsschiene, gekennzeichnet, durch eine durchgehende stationäre und gekrümmte Niederhalteschiene (46), deren Krümmungsradius angenähert gleich oder kleiner als jener der entsprechenden Fahrschiene ist, sowie eine weitere stationäre gerade Niederhalteschiene (47), die oberhalb der Ebene der Führungsschienen und zwischen Fahrschiene (3) und Führungsschiene (5) des Stammgleises (1) verläuft.

## Claims

1. A switch for the station track system of a cable transport installation, with a first portion (10 or 11) associated with a main track (1) and a second or branch track (2) and which are pivotable about spaced apart pivot axes (12, 13) in the same plane between in each case a travelling and an inoperative position being connected via connecting means (17, 24, 26) to a joint actuating means (16), each track comprising at least two rails (11 , 15 or 5, 10), characterised in that in each case one of the two rails (5 or 15) of the two tracks (1, 2) is disposed on a vertically offset plane,
there is associated with one of these tracks (2) a third pivotally movable portion (15) of which the pivot axis (14) is spaced apart from that of the first and second movable portions (10, 11)
the third pivotally movable portion is likewise connected to the joint actuating means (16) and
in that all pivotally movable portions form in each case one single rail of which two rails (10, 11) are in each case one of the tracks and in the travelling positions are immediately adjacent to stationary rails.

2. A switch according to claim 1 , characterised in that one of the rails (5) extending in the vertically offset plane is immovable while the third pivotally movable portion (15) is in the travelling position adjacent the said rail.

3. A switch according to claim 2, characterised in that the rails (5, 15) which are in the vertically offset plane are formed by U-shaped profiles which are towards the inside of the tracks (1, 2).

4. A switch according to one of the preceding claims, characterised in that means (20, 20a, 22, 30a) are provided in order at least to interlock in the travelling position the movable portion (11 ) of rail of the branch track (2) which has a curvature.

5. A switch according to claim 4, characterised in that the locking means (20, 20a, 22, 30a) are self-acting.

6. A switch according to claim 5, characterised in that the actuating means (16) are connected by a knee joint (20, 22) to the movable portion (11), the extended position of the knee joint being between extreme positions which correspond to the travelling position and the inoperative position of the portion and in that the travelling position of the portion is defined by at least two abutments (20a, 30a) of which one is effective on the knee joint while the other is effective between this portion (11) and one of the connected stationary portions (8, 9).

7. A switch according to claim 6, characterised in that there is associated with each joint between a movable and a stationary portion of the tracks at least one bridge part (30) comprising a running surface (30b) and which extends under the running surface of the tracks.

8. A switch according to claim 7, characterised in that bridge parts (30) form abutments (30a) in order to define the travelling positions of the two movable portions (10, 11).

9. A switch according to claim 3, with a branch track having a curvature and a guide rail extending along the outside in respect of the travelling rail , characterised by a continuous stationary and curved depressor rail (46), of which the radius of curvature is approximately equal to or less than that of the corresponding track, and a further straight depressor rail (47) which extends above the plane of the guide rails and between travelling rail (3) and guide rail (5) of the main track (1).

## Revendications

1. Aiguillage pour le système de voie en station d'une installation de transport par câble, comportant respectivement un premier tronçon mobile (10) appartenant à un tronçon de voie droite (1) et un deuxième tronçon mobile (11) appartenant à une voie d'embranchement (2), tronçons qui peuvent pivoter, chacun dans le même plan, entre une position de circulation et une position de repos, autour d'axes de pivotement (12, 13) placés à une certaine distance l'un de l'autre, et qui sont raccordés, par l'intermédiaire de moyens de liaison (17, 24, 26) à un moyen de commande (16) commun, chaque voie comportant respectivement au moins deux rails (11, 15) et (5, 10),
caractérisé en ce que chacun des deux rails (5, ou 15) des deux voies (1, 2) est disposé dans un plan décalé en hauteur,
en ce qu'à l'une de ces voies (2) appartient un troisième tronçon mobile (15) pouvant être pivoté dont l'axe de pivotement (14) est à une certaine distance du premier et du deuxième tronçon mobile (10, 11),
en ce que le troisième tronçon mobile, pivotant, est relié, de la même manière, avec le moyen de commande (16) commun et
en ce que tous les tronçons mobiles pivotant forment chacun un rail unique, dont deux sont chacun les rails de circulation (10, 11) de chacune des voies, et font suite, dans les positions de circulation, directement à chacun des deux rails fixes.

2. Aiguillage suivant la revendication 1, caractérisé en ce que l'un des rails (5) se trouvant dans le plan décalé en hauteur est fixe et que le troisième tronçon mobile pivotant (15) est placé, dans la position de circulation, contre ce rail.

3. Aiguillage suivant la revendication 2, caractérisé en ce que les rails (5, 15) situés dans le plan décalé en hauteur sont formés par des profilés en U tournés vers le côté intérieur des voies (1, 2).

4. Aiguillage suivant l'une quelconque des revendications précédentes, caractérisé en ce que des moyens (20, 20a, 22, 30a) sont prévus pour verrouiller en position de circulation au moins le tronçon mobile (11) du rail de circulation de la voie d'embranchement (2) présentant une courbure.

5. Aiguillage suivant la revendication 4, caractérisé en ce que les moyens de verrouillage (20, 20a, 22, 30a) agissent automatiquement.

6. Aiguillage suivant la revendication 5, caractérisé en ce que les moyens de commande (16) sont reliés avec le tronçon mobile (11) par l'intermédiaire d'une articulation à genouillère (20, 22), étant entendu que la position en extension de l'articulation à genouillère se trouve entre des positions extrèmes qui correspondent à la position de circulation et à la position de repos du tronçon, et en ce que la position de circulation du tronçon est déterminée au moyen d'au moins deux butées (20a, 30a) dont l'une agit sur l'articulation à genouillère et l'autre entre ce tronçon (11) et l'un des tronçons fixes (8, 9) raccordés.

7. Aiguillage suivant la revendication 6, caractérisé en ce qu'à chaque jointure entre un tronçon mobile et un tronçon fixe des rails de circulation est disposée au moins une pièce de pontage 30 présentant une surface de roulement 30b qui s'étend au-dessous de la surface de roulement des rails de circulation.

8. Aiguillage suivant la revendication 7, caractérisé en ce que les pièces de pontage (30) forment des butées (30a) pour déterminer les positions de circulation des deux tronçons mobiles (10, 11).

9. Aiguillage suivant la revendication 3, comportant une voie d'embranchement présentant une courbure et un rail de guidage s'étendant le long de la face externe par rapport au rail de circulation, caractérisé par un rail de maintien vers le bas (46) continu, courbe et fixe, dont le rayon de courbure est sensiblement égal ou plus petit que celui du rail de circulation correspondant, ainsi que par un autre rail de maintien vers le bas (47), fixe et droit, qui est disposé au-dessus du plan des rails de guidage et entre le rail de circulation (3) et le rail de guidage (5) du tronçon de voie droite (1).
